# FASCICULE DE BREVET EUROPEEN

(11) **EP 3 097 898 B1**
(45) Date de publication et mention de la délivrance du brevet: **21.03.2018**
(21) Numéro de dépôt: 16165866.1
(22) Date de dépôt: 18.04.2016
(51) Int. Cl.: A61G 5/14

(54) **FAUTEUIL MÉDICALISÉ ÉQUIPÉ D'UN SYSTÈME D'AIDE AUX PATIENTS À S'ASSEOIR ET SE RELEVER**
MEDIZINISCHER ROLLSTUHL, DER MIT EINEM HILFSSYSTEM FÜR PATIENTEN ZUM HINSETZEN UND AUFSTEHEN AUSGESTATTET IST
HOSPITAL CHAIR PROVIDED WITH A SYSTEM TO HELP PATIENTS SIT AND STAND BACK UP

(30) Priorité: 28.05.2015 FR 1554816
(43) Date de publication de la demande: 30.11.2016
(73) Titulaire: WINNCARE FRANCE, 85670 St Paul Mont Penit (FR)
(72) Inventeur: LE ROUX, David, 85670 SAINT PAUL MONT-PENIT (FR); BILLAUD, Julien, 85670 SAINT PAUL MONT-PENIT (FR)
(74) Mandataire: Dejade & Biset

(56) Documents cités:
- GB-A- 1 406 420
- JP-B2- 5 666 670
- US-A- 5 984 411
- US-A1- 2014 138 995

## Description

L'invention a trait au domaine des fauteuils médicalisés, et plus particulièrement des fauteuils équipés d'assises mobiles permettant d'aider les personnes à mobilité et/ou à force musculaire réduite (ci-après dénommées « patients ») à s'asseoir et à se relever.

S'asseoir et se relever sont des mouvements complexes qui impliquent la participation des articulations de la cheville, du genou et de la hanche, des muscles des mollets (jambier antérieur), des cuisses (quadriceps), des fessiers et des dorsaux (lombaires), et supposent en outre un fonctionnement correct de l'oreille interne, organe de l'équilibre du corps humain.

S'asseoir et se relever présentent, pour les patients atteints du syndrome dit de désadaptation psychomotrice ou SDPM (notamment les personnes d'âge avancé ou souffrant de lésions osseuses ou musculaires, ou encore de troubles de l'équilibre) des risques importants de chute et donc de traumatismes. Au sujet de ce syndrome, cf. en particulier l'article de P.Manckoundia et al « Syndrome de désadaptation psychomotrice », in Gériatrie et Psychologie Neuropsychiatrie du Vieillissement, Vol.12, mars 2014, et le mémoire de N. Meesmaecker « *Etat des lieux à propos du syndrome de désadaptation psychomotrice au sein d'un centre spécialisé en gériatrie* », Institut de formation en masso-kinésithérapie de Rennes, 2011.

Chez la plupart des patients atteints du SDPM, on observe des symptômes posturaux dits de rétropulsion (tendance à se projeter en arrière lors du passage de la posture assise à la posture debout) et d'hypertonie oppositionnelle (tension musculaire réflexe s'opposant au mouvement envisagé). Ces symptômes sont souvent accompagnés de celui de stasobasophobie (phobie de la station debout, de la verticalité et de la marche), qui conduit le patient à craindre l'action consistant à se relever de la posture assise.

Pour s'asseoir et se relever, les patients peuvent s'aider des bras en appui sur les accoudoirs qui équipent généralement les fauteuils médicalisés, mais cela requiert une certaine force. Les patients peuvent également se faire assister d'aides soignants, mais ceux-ci sont alors exposés à divers troubles musculo-squelettiques (notamment lombalgies) en raison de la combinaison des facteurs suivants : inconfort de la posture, répétition des opérations de manutention ; poids des patients.

Divers fauteuils et chaises munis d'assises télescopiques ont été proposés pour aider les patients à s'asseoir et se relever. Il existe ainsi des fauteuils à moteur électrique piloté par une télécommande opérable par le patient.

Cette technologie, illustrée par le brevet américain US 7 090 297 (La-Z-Boy), ne va pas sans inconvénients : premièrement, pour être alimenté en électricité, le fauteuil doit être raccordé au secteur et ne peut par conséquent pas être roulant ; deuxièmement, en raison de l'alimentation électrique, ce fauteuil est relativement lourd, ce qui rend fastidieux son éventuel déplacement (par ex. d'une chambre à l'autre).

Il existe également des fauteuils munis d'organes de rappel de type mécanique (ressort) ou pneumatique (vérin), qui sont plus légers et ne nécessitent aucun apport d'énergie extérieure. Cette technologie est notamment illustrée par le brevet britannique GB 1 406 420 (Warwick), qui décrit un fauteuil médical pourvu d'une assise mobile commandée par un mécanisme à ressort. On peut toutefois démontrer que ce fauteuil manque d'ergonomie, car le mouvement suivi par l'assise lors de son articulation est assez différent du mouvement des jambes du patient, qui risque dès lors, en s'asseyant ou en se relevant, de perdre l'équilibre.

Un premier objectif est par conséquent de proposer un fauteuil médical plus sécurisant pour les patients.

Un deuxième objectif est de proposer un fauteuil médical permettant aux patients ayant perdu l'habitude de s'asseoir et de se relever sans aide (et notamment aux patients atteints du SDPM) de retrouver cette habitude.

Un troisième objectif est de proposer un fauteuil médical fiable et relativement léger, permettant son déplacement facile.

A cet effet, il est proposé un fauteuil médicalisé comprenant :
- un châssis muni d'une embase,
- une assise mobile par rapport à l'embase et incluant une demi-assise avant et une demi-assise arrière mutuellement articulées autour d'un axe A, et
- un mécanisme d'articulation de l'assise pouvant adopter une configuration repliée plaçant l'assise dans une position basse voisine de l'embase, et une configuration déployée plaçant l'assise dans une position haute écartée de l'embase, ce mécanisme comprenant :
   ∘ un cadre inférieur monté en rotation par rapport à l'embase autour d'un axe B et par rapport à la demi-assise avant autour d'un axe C situé au voisinage d'un bord avant de celle-ci ;
   ∘ un cadre supérieur monté en rotation par rapport au cadre inférieur autour d'un axe D situé entre les axes B et C, et par rapport à la demi-assise arrière autour d'un axe E situé au voisinage d'un bord arrière de celle-ci ;
   ∘ un bras de couplage monté en rotation par rapport à l'embase autour d'un axe F et par rapport à la demi-assise avant autour d'un axe G écarté de l'axe C ;
- un organe de rappel élastique qui sollicite le mécanisme d'articulation vers sa configuration déployée ;
les axes A, B, C, D, E, F et G étant parallèles et définissant, dans un plan qui leur est perpendiculaire :
- les axes B, C, G, F, un quadrilatère inférieur déformable ;
- les axes A, C, D, E, un quadrilatère supérieur déformable ;
les axes A, B, C, D, E, F et G étant positionnés de telle sorte que le quadrilatère inférieur soit convexe dans la configuration repliée, et concave par l'axe G en configuration déployée.

Diverses caractéristiques supplémentaires peuvent être prévues, seules ou en combinaison :
- la somme des entraxes FG et CG est inférieure ou égale à l'entraxe BC ;
- l'angle entre les plans définis respectivement par les axes A et C d'une part et C et G d'autre part est compris entre 70° et 120° ;
- l'angle entre les plans définis respectivement par les axes A et C d'une part et C et G d'autre part est d'environ 90° ;
- l'entraxe DE est supérieur ou égal à l'entraxe AC ;
- l'entraxe CD est inférieur ou égal à l'entraxe BD ;
- l'entraxe AE est supérieur ou égal à l'entraxe CD ;
- l'organe de rappel est un ressort à gaz ;
- le ressort à gaz est du type blocable ;
- le ressort à gaz comprend un corps fixé sur le cadre inférieur, et une tige fixée sur le cadre supérieur.

D'autres objets et avantages de l'invention apparaîtront à la lumière de la description d'un mode de réalisation, faite ci-après en référence aux dessins annexés dans lesquels :
- la figure 1 est une vue en perspective d'un fauteuil médicalisé, montré seul, dont l'assise est en position basse ;
- la figure 2 est une vue du fauteuil de la figure 1, dans lequel un patient est assis ;
- la figure 3 est une vue en perspective du fauteuil de la figure 1, dont l'assise est en position haute ;
- la figure 4 est une vue du fauteuil de la figure 3, avec un patient en train de se relever du fauteuil ou de s'asseoir dans celui-ci ;
- la figure 5 est une vue de côté de l'assise en position basse et de son mécanisme d'articulation en configuration repliée ;
- la figure 6 est un schéma cinématique illustrant le mécanisme d'articulation dans sa configuration repliée ;
- la figure 7 est une vue de côté de l'assise en position haute et de son mécanisme d'articulation en configuration déployée ;
- la figure 8 est une vue en perspective, par l'arrière, de l'assise en position haute et de son mécanisme d'articulation en configuration déployée ;
- la figure 9 est un schéma cinématique illustrant le mécanisme d'articulation dans sa configuration déployée ;
- la figure 10 est une vue en coupe longitudinale montrant l'assise en position haute et illustrant l'organe de rappel avec, en médaillon, un détail à plus grande échelle centré sur une butée réglable ;
- la figure 11 est un schéma illustrant les différentes positions de l'assise entre sa position basse et sa position haute ;
- la figure 12 est un schéma comparatif illustrant les différentes positions de l'assise du fauteuil du brevet GB 1 406 420, entre sa position basse et sa position haute.

Sur la figure 1 est représenté un fauteuil **1** médicalisé destiné à des personnes d'âge avancé ou souffrant de lésions osseuses ou musculaires, ou encore de troubles de l'équilibre (ci-après appelées plus simplement « patients »). Ce fauteuil **1** est destiné non seulement à leur permettre d'adopter une position assise, mais également à faciliter leur déplacement pour les aides soignants.

Le fauteuil **1** comprend un châssis **2** formé d'éléments tubulaires métalliques (notamment en acier ou en alliage d'aluminium). Ce châssis **2** inclut un chariot **3** muni de roues **4** permettant le déplacement du fauteuil **1**, une embase **5** montée sur le chariot **3**, un mât **6** fixé de manière réglable (notamment en inclinaison) sur l'embase **5**, et, comme illustré, des tubes **7** qui s'étendent latéralement à partir de l'embase **5** pour permettre le montage réglable d'accoudoirs **8.** Le chariot **3** comprend par exemple une traverse **9** principale et une paire de longerons **10** aux extrémités desquels sont fixées les roues **4.**

Le fauteuil **1** comprend un dossier **11** monté sur le mât **6**, et, de manière optionnelle, une têtière **12** montée à une extrémité supérieure du mât **6**, surmontant le dossier **11.** Par ailleurs, comme dans l'exemple illustré, le fauteuil **1** est de préférence équipé d'un guidon **13** formé par une barre transversale fixée à l'extrémité supérieure du mât **6**, pour faciliter le déplacement et la manoeuvre du fauteuil **1** par un aide-soignant. Dans ce qui suit, le terme « arrière » définit une localisation du côté du dossier **11** ; le terme « avant » définit, a contrario, une localisation opposée. Le terme « bas » définit une localisation du côté des roues **4** ; le terme « haut » définit, a contrario, une localisation opposée. D'une manière générale, les termes « arrière », « avant », « bas » et « haut » sont employés dans le cadre d'un positionnement et d'une utilisation normaux du fauteuil **1**, comme on en a couramment l'habitude dans la vie quotidienne. Il en va de même des termes « vertical » et « horizontal », étant supposé que le fauteuil **1** repose sur un sol horizontal.

Le fauteuil **1** comprend une assise **14** mobile par rapport à l'embase **5** entre une position basse (figures 1, 2, 5, 6) dans laquelle l'assise **14** s'étend au voisinage de l'embase **5** pour permettre à un patient **15** d'être confortablement assis dans le fauteuil **1**, comme illustré sur la figure 2, et une position haute (figures 3, 4, 7, 8, 9, 10) dans laquelle l'assise **14** est écartée de l'embase **5** pour aider le patient **15** à se relever en le poussant derrière ses cuisses ou, au contraire, à s'asseoir en amortissant et en accompagnant son mouvement.

L'embase **5** peut être fixée de manière inamovible sur le chariot **3**, ou, comme dans l'exemple illustré, de manière réglable au moins en hauteur et, éventuellement, en rotation, par l'intermédiaire d'un vérin **16** muni d'un mécanisme de blocage actionnable au moyen d'un levier **17** en saillie à portée du patient **15.** L'embase **5** se présente, dans l'exemple illustré, sous forme d'une pièce métallique comprenant une plaque **18** horizontale et des rebords **19** latéraux repliés à l'équerre par rapport à la plaque **18** horizontale.

Il est préférable que l'embase **5** (et donc l'assise **14** et les accoudoirs) soi(en)t bloqué(s) en rotation pendant que le patient **15** s'assoit ou se relève, de sorte à sécuriser celui-ci. A cet effet, et comme illustré notamment sur la figure 1, l'un au moins des tubes **7** est pourvu d'une béquille **20** qui vient buter contre la traverse **9.**

Selon un mode de réalisation illustré sur les figures 1 à 4, le fauteuil **1** est équipé d'un repose-pied **21** déplaçable en hauteur entre une position basse (illustrée sur les figures) dans laquelle le repose-pied **21** s'étend au voisinage du sol pour permettre au patient **15** d'y prendre appui lorsqu'il s'assoit et se relève, et une position haute dans laquelle le repose-pied **21** est écarté du sol pour maintenir les pieds du patient à distance du sol, ce qui évite qu'ils ne frottent contre celui-ci lors des déplacements du fauteuil **1.** Comme on le voit notamment sur les figures 1 à 4, le fauteuil **1** est pourvu d'un mécanisme **22** d'actionnement du repose-pied **21**, incluant un levier **23** de commande au pied et une tringlerie **24** de couplage du levier **23** au repose-pied **21**, le basculement du levier **23** de commande plaçant le repose-pied **21** dans sa position haute ou, inversement, dans sa position basse. Avantageusement, le mécanisme **22** d'actionnement commande simultanément le blocage d'au moins deux des roues **4** (par ex. les roues arrière) en position basse du repose-pied **21**, de sorte à éviter que le fauteuil **1** ne se dérobe lorsque le patient **15** se relève ou s'assied.

L'assise **14** est en deux parties : elle comprend une demi-assise **14A** avant destinée à supporter les cuisses du patient **15**, et une demi-assise **14B** arrière destinée à supporter son bassin. Les demi-assises **14A**, **14B** sont mutuellement articulées autour d'un axe A commun, situé au voisinage d'un bord arrière de la demi-assise **14A** avant et d'un bord avant de la demi-assise **14B** arrière.

Comme illustré sur les figures, et notamment sur les figures 5 et 7, la demi-assise **14A** avant comprend une plaque **25** avant métallique pourvue de rebords **26** ; de même, la demi-assise **14B** arrière comprend une plaque **27** arrière métallique pourvue de rebords **28.**

L'axe A est, dans l'exemple illustré, formé par une paire de boulons **29** par lesquels les plaques **25**, **27** sont montées en rotation l'une par rapport à l'autre.

L'assise **14** comprend un coussin **30** souple ayant une partie **30A** avant montée sur la plaque **25** avant par l'intermédiaire d'un plateau **31A** avant monté coulissant sur celle-ci, et une partie **30B** arrière montée sur la plaque **27** arrière par l'intermédiaire d'un plateau **31B** arrière monté coulissant sur celle-ci et articulé par rapport au plateau **31A** avant autour d'une charnière **32.**

Le coussin **30** est de préférence réalisé dans une mousse, par ex. une mousse viscoélastique (couramment dénommée mousse à mémoire de forme). Les plateaux **31A**, **31B** peuvent être réalisés en plastique, en bois ou, avantageusement, dans un matériau dérivé du bois (typiquement aggloméré, médium, stratifié).

Le fauteuil **1** comprend en outre un mécanisme **33** d'articulation de l'assise **14**, conçu pour pouvoir adopter une configuration repliée plaçant l'assise **14** dans sa position basse (figures 5, 6), et une configuration déployée plaçant l'assise **14** dans sa position haute (figures 7, 8, 9).

Ce mécanisme **33** comprend, en premier lieu, un cadre **34** inférieur monté en rotation par rapport à l'embase **5** autour d'un axe B et par rapport à la demi-assise **14A** avant autour d'un axe C situé au voisinage d'un bord avant de celle-ci. Dans l'exemple illustré, l'axe B est formé par une paire de boulons **35** par lesquels le cadre **34** inférieur est monté en rotation sur les rebords **19** de l'embase **5.**

Le cadre **34** inférieur pourrait être formé d'une paire de tiges parallèles reliées entre elles par un entretoisement. Dans l'exemple illustré sur les figures, et notamment sur la figure 8, le cadre **34** inférieur se présente toutefois sous forme d'une pièce métallique monobloc comprenant une plaque **36** rectangulaire pourvue d'une échancrure **37** dont la fonction apparaîtra ci-après), et de bords **38** latéraux repliés à l'équerre par rapport à la plaque **36.**

Selon un mode de réalisation illustré sur les figures, et notamment sur les figures 5, 7 et 8, l'axe C est formé par un tube **39** intégré au carde inférieur (en étant par ex. soudé sur la plaque au niveau d'un bord avant de celle-ci) et monté en rotation entre deux paliers **40** fixés (par ex. par vissage) à la demi-assise **14A** avant, de part et d'autre latéralement de celle-ci.

Le mécanisme **33** d'articulation comprend, en deuxième lieu, un cadre **41** supérieur monté en rotation, d'une part par rapport au cadre **34** inférieur autour d'un axe D situé entre les axes B et C, et d'autre part par rapport à la demi-assise **14B** arrière autour d'un axe E situé au voisinage d'un bord arrière de celle-ci.

Le cadre **41** supérieur pourrait être formé d'une paire de tiges parallèles reliées entre elles par un entretoisement. Dans l'exemple illustré sur les figures, et notamment sur la figure 8, le cadre **41** supérieur se présente toutefois sous forme d'une pièce métallique monobloc comprenant une plaque **42** rectangulaire pourvue d'une fente **43** centrale (dont la fonction apparaîtra ci-après), et de bords **44** latéraux repliés à l'équerre par rapport à la plaque **42.**

Dans l'exemple illustré, l'axe D est formé par une paire de boulons **45** coaxiaux par lesquels le cadre **41** supérieur est monté en rotation sur les bords latéraux du cadre **34** inférieur. Selon un mode préféré de réalisation, l'axe D s'étend dans le plan formé par les axes B et C (en d'autres termes, les axes B, C et D sont coplanaires). L'axe E est quant à lui formé par une paire de boulons **46** coaxiaux par lesquels le cadre **41** supérieur est monté en rotation par rapport à la demi-assise **14B** arrière, et plus précisément sur des pattes **47** formés en saillie à partir de la plaque **27** arrière.

Le mécanisme **33** d'articulation comprend, en troisième lieu, un bras **48** de couplage monté en rotation, d'une part par rapport à l'embase **5** autour d'un axe F, et d'autre part par rapport à la demi-assise **14A** avant autour d'un axe G écarté de l'axe C et situé du côté de celui-ci opposé à la plaque **25** avant.

Le bras **48** de couplage pourrait se présenter sous forme d'une bielle unique centrale (c'est-à-dire s'étendant dans un plan longitudinal de symétrie du fauteuil **1**). Toutefois, dans l'exemple illustré, le bras **48** de couplage comprend une paire de bielles **49** disposées latéralement de part et d'autre de l'embase **5**, rendues solidaires l'une de l'autre au moyen d'une entretoise **50** (ici sous la forme d'une barre transversale).

Comme cela est visible sur les figures, l'axe F de rotation du bras **48** de couplage est décalé par rapport à l'axe B de rotation du cadre **34** inférieur, à la fois vers l'avant et vers le bas, le bras **48** étant lui-même décalé vers l'avant par rapport à l'ensemble du cadre **34** inférieur. L'axe F est par exemple formé d'une paire de boulons **51** par lesquels chaque bielle **49** est montée en rotation par rapport à un rebord **19** de l'embase **5.**

Comme on le voit en outre sur les figures 5, 7 et 8, le bras **48** est couplé en rotation à la demi-assise **14A** avant par l'intermédiaire d'une patte **52** en saillie de la plaque **25** avant, dont elle est solidaire (par ex. par soudage). Selon un mode de réalisation illustré sur ces figures, la patte **52** est en forme de corne et l'axe G de rotation du bras **48** par rapport à la demi-assise **14A** avant est fixé à une extrémité de la patte opposée à celle-ci. Dans l'exemple illustré, l'axe G est formé par une paire de boulons **53** coaxiaux.

Les axes A, B, C, D, E, F et G sont parallèles entre eux et s'étendent transversalement, c'est-à-dire perpendiculairement à un plan général de symétrie du fauteuil **1.**

De la sorte, les axes A, B, C, D, E, F et G définissent, dans tout plan qui leur est perpendiculaire (et notamment dans le plan général de symétrie du fauteuil 1) :
- les axes B, C, G, F, un quadrilatère BCGF inférieur déformable ;
- les axes A, C, D, E, un quadrilatère ACDE supérieur déformable.

Comme la patte **52**, qui porte l'axe G, est solidaire de la plaque **25** avant, le côté AC du quadrilatère ACDE supérieur et le côté CG du quadrilatère BCGF inférieur sont rigidement solidaires. Comme, en outre, les axes B et F sont fixes et l'axe D est solidaire du cadre **34** inférieur (c'est-à-dire du côté BC du quadrilatère BCGF inférieur), les déformations des quadrilatères BCGF et ACDE sont liées, à chaque configuration du quadrilatère inférieur BCGF correspondant une unique configuration du quadrilatère supérieur ACDE, et réciproquement.

Le mécanisme **33** d'articulation n'est cependant pas libre, faute de quoi la gravité le maintiendrait dans sa configuration repliée. Le fauteuil **1** comprend un organe **54** de rappel élastique, qui sollicite le mécanisme **33** d'articulation vers sa configuration déployée, de sorte qu'en l'absence de tout effort résistant contrariant la déformation de l'organe **54** de rappel, la configuration déployée est celle qu'occupe par défaut le mécanisme **33** d'articulation.

Selon un mode de réalisation avantageux, l'organe **54** de rappel est interposé entre le cadre **34** inférieur et le cadre **41** supérieur qu'il tend à écarter l'un de l'autre. L'organe **54** de rappel est par exemple un ressort à gaz, et comprend dans ce cas un corps **55** de vérin, qui dans l'exemple illustré est fixé sur le cadre **34** inférieur (et plus précisément sur une chape **56** solidaire de celui-ci) en étant articulé par rapport à celui-ci, et une tige **57** montée coulissante par rapport au corps **55** et fixée sur le cadre **41** supérieur au travers de l'échancrure **37** et de la fente **43**, en étant articulée par rapport au cadre supérieur **41.**

Comme illustré sur la figure 8, l'échancrure **37** et la fente **43** ménagent un débattement angulaire pour la tige **57** pour en autoriser le pivotement qui accompagne le basculement du cadre **41** supérieur par rapport au cadre **34** inférieur lors du déploiement (ou, inversement, du repliement) du mécanisme **33** d'articulation.

Comme illustré sur la figure 10, et plus particulièrement dans le médaillon de détail de celle-ci, le mécanisme **33** d'articulation peut être muni d'une butée **58** réglable permettant d'ajuster la configuration déployée du mécanisme **33** (et donc la position haute de l'assise **14**). Comme dans l'exemple illustré, cette butée **58** peut se présenter sous forme d'une molette vissée dans la barre **50** entretoisant les bielles **49** du bras **48** de couplage. La butée **58** présente une poignée **59** en forme de champignon et une tige **60** à l'extrémité de laquelle est monté un patin **61** hémisphérique. En configuration déployée, la plaque **36** du cadre **34** inférieur vient buter contre le patin **61**, ce qui bloque en position le mécanisme **33** d'articulation. Par vissage (ou dévissage) de la tige **60** dans la barre **50** au moyen de la poignée **59**, on règle la position du patin **61**, ce qui permet d'ajuster la configuration déployée du mécanisme **33** d'articulation (et donc la position haute de l'assise **14**) à la morphologie (et notamment à la taille) du patient **15.**

L'assise **14** mobile (avec son mécanisme **33** d'articulation) peut ainsi accompagner et assister les gestes du patient **15** consistant à s'asseoir depuis la posture debout, et inversement à se relever depuis la posture assise.

On décrit à présent le mouvement du mécanisme **33** d'articulation, en partant d'abord de la posture debout du patient **15** et de la configuration déployée (réglable, comme nous venons de le voir) du mécanisme **33** d'articulation (et donc de la position haute de l'assise). Dans cette configuration, illustrée sur les figures 3 et 4, on suppose bloquées les roues **4** du fauteuil **1**, et abaissé le repose-pied **21.**

Le patient **15** se présente dos au fauteuil **1**, et, ses pieds sur le repose-pied **21** baissé, fléchit légèrement les jambes. Il peut s'aider des bras en venant agripper les accoudoirs **8** (dont la hauteur est de préférence réglable), comme illustré sur la figure 4, ce qui sollicite, quoique de manière modérée, les muscles extenseurs du coude (notamment le triceps brachial). L'arrière des cuisses (muscles ischio-jambiers) venant s'appuyer sur la demi-assise **14A** avant, et le bassin (et les fessiers) sur la demi-assise **14B** arrière, le patient **15** peut alors se laisser aller à s'asseoir en relâchant ses muscles sans craindre de choc au coccyx, le ressort **54** amortissant son mouvement.

Le ressort **54** est, à cet effet, choisi pour ralentir (et donc amortir, sans toutefois le contrarier) le mouvement de repliement du mécanisme **33** d'articulation, et ce pour un panel de patients ayant des poids variés compris entre une valeur minimale (par ex. de l'ordre de 35 à 40 kg) et une valeur maximale (par ex. de l'ordre de 80 à 90 kg). Il est envisageable de choisir un ressort **54** à gaz à effort réglable pour l'adapter au poids du patient **15.** En variante, il est envisageable de prévoir plusieurs modèles de fauteuils **1** adaptés chacun à une gamme restreinte de poids et couvrant ensemble une large gamme de poids, et que l'on sélectionne en fonction du poids du patient.

Une fois le patient **15** assis, un aide-soignant peut débloquer les roues **4** et relever le repose-pied **21** pour déplacer librement le fauteuil **1** (avec le patient) au moyen du guidon **13.**

Inversement, en partant de la posture assise du patient **15** et de la configuration repliée du mécanisme **33** d'articulation (et en supposant les roues **4** bloquées et le repose-pied **21** abaissé, figures 1 et 2), le patient **15**, pour amorcer le mouvement consistant à se relever, commence par pencher le buste en avant, ce qui déplace son centre de gravité vers l'avant et transfère une partie de son poids sur ses pieds en diminuant l'effort résistant opposé au déploiement du mécanisme **33** d'articulation sous l'effet de rappel du ressort **54.**

Le patient peut s'aider de ses bras en agrippant les accoudoirs **8** et en s'y appuyant, ce qui allège encore le poids porté par l'assise **14**, jusqu'au point où le ressort **54** peut librement s'étirer en déployant le mécanisme **33** d'articulation, ce qui pousse le patient à la fois vers le haut (par la demi-assise **14B** arrière) et vers l'avant (par la demi-assise **14A** avant) et allège encore le poids porté par l'assise **14.** Le patient **15** ainsi assisté peut alors parvenir sans difficulté à la posture illustrée sur la figure 4 où, bien que ses jambes soient encore légèrement fléchies, l'effort que doit consentir le patient **15** pour les étendre complètement est modeste.

Le mécanisme **33** d'articulation n'est pas seulement conçu pour fournir au patient **15** un effort de poussée lui permettant de se relever ; il est conçu pour effectuer un mouvement d'accompagnement ergonomique, c'est-à-dire au plus près de la cinématique du corps humain passant de la posture assise à la posture debout, et inversement.

A cet effet, les axes A, B, C, D, E, F et G sont positionnés (c'est-à-dire que le cadre **34** inférieur, le cadre **41** supérieur, la demi-assise **14A** avant, la demi-assise **14B** arrière et le bras **48** de couplage sont dimensionnés) de telle sorte que le quadrilatère BCGF inférieur soit convexe dans la configuration repliée du mécanisme **33**, et concave par l'axe G en configuration déployée du mécanisme **33.**

Rappelons qu'un quadrilatère est dit convexe lorsque ses diagonales sont incluses dans le périmètre défini par le quadrilatère, et concave lorsque l'une des diagonales est située hors de ce périmètre. En d'autres termes, que le quadrilatère inférieur BCGF soit concave par l'axe G signifie que l'angle entre les segments GF et GC, mesuré du côté intérieur au quadrilatère BCGF, est supérieur à 180°.

On constate en effet que :
- tant que le quadrilatère inférieur BCGF est convexe, le segment AE (et avec lui la demi-assise **14B** arrière) est animé, lors du déploiement ou du repliement du mécanisme **33** d'articulation au cours d'une phase dite translative (notée T sur la figure 11), d'un mouvement essentiellement de translation verticale (flèche **F1** sur la figure 6) jusqu'à une configuration intermédiaire dans laquelle les segments GF et GC sont alignés ;
- dès lors que, passée la configuration intermédiaire, le quadrilatère inférieur BCGF devient concave, le segment AE (et avec lui la demi-assise **14B** arrière) est animé, lors du déploiement ou du repliement du mécanisme **33** d'articulation au cours d'une phase dite rotative (notée R sur la figure 11), d'un mouvement essentiellement de rotation d'arrière en avant (dans le cas du déploiement, flèche **F2** sur la figure 9) ou inversement d'avant en arrière (dans le cas du repliement).

Le mouvement du mécanisme **33** d'articulation (et donc de l'assise **14**) est donc subdivisé en deux phases.

Lors de la phase T translative, la demi-assise **14B** arrière accompagne le mouvement de translation verticale du bassin (et des fessiers) du patient **15**, soit lorsqu'il initie le mouvement consistant à se relever depuis la posture assise, soit lorsqu'il termine le mouvement consistant à s'asseoir. Quant à la demi-assise **14A** avant, elle est animée d'un mouvement combiné de translation verticale et de rotation de faible amplitude angulaire qui accompagne à la fois la remontée (dans le cas du passage à posture debout) ou la descente (dans le cas du passage à la posture assise) de l'articulation du genou et la rotation des cuisses autour de celle-ci. Dans le mouvement de déploiement du mécanisme **33** d'articulation, l'axe C est animé, au cours de la phase T translative, d'un mouvement de rotation de grande amplitude vers le haut, centré sur l'axe B (flèche **F3** sur la figure 6).

On observera que, pendant la phase T translative, l'ensemble de l'assise **14** se translate vers l'arrière. Ce mouvement permet de rassurer (et donc de détendre musculairement) les patients présentant un symptôme de rétropulsion, enclins par réflexe à projeter leur corps vers l'arrière lors du passage de la posture assise à la posture debout.

Lors de la phase R rotative, l'assise **14** complète (demi-assise **14A** avant et demi-assise **14B** arrière) accompagne le mouvement de rotation solidaire du bassin et des cuisses du patient **15** autour de l'articulation du genou, qui demeure à hauteur sensiblement constante. Dans le mouvement de déploiement du mécanisme **33** d'articulation, l'axe C est animé, au cours de la phase R rotative, d'un mouvement de rotation de faible amplitude vers le bas, centré sur l'axe B (flèche **F4** sur la figure 9), ce qui libère l'articulation du genou et permet au patient **15** d'achever sans obstacle l'extension de ses jambes pour se relever.

En outre, on observera que, pendant la phase R rotative, l'ensemble de l'assise **14** se translate vers l'avant, ce qui, après la phase T translative qui accompagne vers l'arrière le patient ayant un symptôme de rétropulsion, propulse a contrario celui-ci vers l'avant à la fin du mouvement et lui permet de se mettre définitivement debout.

Pour obtenir cette cinématique complexe, l'une au moins des conditions a) à e) suivantes doit être satisfaite :
a) La somme des entraxes FG et CG est inférieure ou égale à l'entraxe BC : $FG + CG \leq BC$
b) L'angle, noté a, entre les plans définis respectivement par les axes A et C d'une part et C et G d'autre part, est compris entre 70° et 120° : $70 ° \leq α \leq 120 °$ (Dans l'exemple illustré, l'angle α est d'environ 90°).
c) L'entraxe DE est supérieur ou égal à l'entraxe AC : $DE \geq AC$
d) L'entraxe CD est inférieur ou égal à l'entraxe BD : $CD \leq BD$ En d'autres termes, le point d'ancrage du cadre **41** supérieur sur le cadre inférieur est plus proche de l'axe C que de l'axe B.
e) L'entraxe AE est supérieur ou égal à l'entraxe CD : $AE \geq CD$

Deux, trois ou quatre des conditions a) à e) peuvent être conjointement satisfaites. Dans l'exemple illustré, toutes les conditions a), b), c), d) et e) sont conjointement satisfaites.

On fournit ci-dessous, à titre d'exemple, une liste de paramètres et leurs valeurs numériques correspondantes, pour lesquelles le mécanisme **33** d'articulation fonctionne correctement, c'est-à-dire qu'il permet d'obtenir la phase translative et la phase rotative, au bénéfice de la sécurité du patient, et permet de réaliser une assise ergonomique. Dans le tableau qui suit, une succession de deux lettres accolées, parmi les lettres A, B, C, D, E, F et G, correspond à la distance séparant les axes définis par leurs lettres respectives. Ainsi, BC désigne l'entraxe (c'est-à-dire la distance la plus courte) défini entre les axes B et C.

| paramètre | valeur |
|---|---|
| FG | 192 mm |
| BC | 253 mm |
| CD | 65 mm |
| CG | 34 mm |
| CA | 188 mm |
| AE | 160 mm |
| DE | 281 mm |
| α | 91,8° |
| BFₓ | 64 mm |
| BF_{z} | 25 mm |

BFₓ désigne la distance entre les plans verticaux passant par les axes B et F, et BF_{z} la distance entre les plans horizontaux passant par ces mêmes axes.

On a tracé sur la figure 12, à titre de comparaison, un schéma similaire à celui de la figure 11, pour illustrer les différentes positions de l'assise du fauteuil du brevet GB 1 406 420 entre ses positions extrêmes représentées sur les figures 2 et 3 de ce brevet. Sur le schéma de la figure 12, dont l'orientation est inversée par rapport aux figures 2 et 3 de ce brevet, l'avant de l'assise est à droite. On voit que la partie arrière de l'assise est animée d'un mouvement essentiellement de translation verticale et vers l'avant, sans composante notable de rotation, tandis que l'extrémité avant de l'assise est animée d'un mouvement essentiellement de translation toujours dirigé vers l'arrière, y compris à la fin du mouvement. Une telle cinématique ne suit pas le mouvement du corps humain, et en particulier ne fournit pas au patient atteint du SDPM l'impulsion vers l'avant qui, à la fin du mouvement lui est nécessaire pour se relever.

A contrario, le mécanisme **33** d'articulation du fauteuil **1** décrit plus haut permet, grâce à la décomposition du mouvement en deux phases, à savoir une phase essentiellement translative suivie (ou précédée, selon que le patient s'assied ou se relève) d'une phase essentiellement rotative, ce qui le rend adapté à la cinématique du corps humain. Il en résulte une meilleure sécurité pour le patient **15** atteint du SDPM dont les symptômes de rétropulsion, d'hypertonie oppositionnelle et de stasobasophobie peuvent ainsi être efficacement combattus.

Des essais conduits avec ce fauteuil **1** montrent que des patients ayant perdu l'habitude de s'asseoir et de se relever sans aide peuvent retrouver cette habitude par une utilisation quotidienne du fauteuil.

Il est envisageable d'aller au-delà de la seule assistance aux mouvements consistant à se relever et à s'asseoir (par exemple progressivement au cours d'un programme de rééducation) en limitant la course du mécanisme **33** d'articulation (et donc de l'assise **14**) au moyen d'un système de blocage du ressort **54.**

Ce système de blocage agit par exemple sur un clapet d'obturation d'un évent de décompression du ressort **54,** ce qui bloque la tige **57** en position, quelle que soit cette position. Le système de blocage est par exemple actionné au guidon **13** au moyen d'une manette **62** actionnable manuellement et reliée au ressort **54** par un câble **63**, à la manière d'un frein de bicyclette.

Le mécanisme **33** d'articulation ajoute certes du poids par rapport à un fauteuil qui en serait dépourvu, mais ce poids peut demeurer contenu, dans la mesure où les pièces qui le constituent sont relativement peu nombreuses et assez légères. Au total, le fauteuil peut demeurer relativement léger. En outre, si les axes A, B, C, D, E, F et G sont suffisamment graissés, le mécanisme **33** procure au fauteuil **1** une grande fiabilité, et par conséquent une grande longévité.

## Revendications

1. Fauteuil (**1**) médicalisé comprenant :
- un châssis (**2**) muni d'une embase (**5**),
- une assise (**14**) mobile par rapport à l'embase (**5**) et incluant une demi-assise (**14A**) avant et une demi-assise (**14B**) arrière mutuellement articulées autour d'un axe A, et
- un mécanisme (**33**) d'articulation de l'assise (**14**) pouvant adopter une configuration repliée plaçant l'assise (**14**) dans une position basse voisine de l'embase (**5**), et une configuration déployée plaçant l'assise (**14**) dans une position haute écartée de l'embase (**5**), ce mécanisme (**33**) comprenant :
∘ un cadre (**34**) inférieur monté en rotation par rapport à l'embase (**5**) autour d'un axe B et par rapport à la demi-assise (**14A**) avant autour d'un axe C situé au voisinage d'un bord avant de celle-ci ;
∘ un cadre (**41**) supérieur monté en rotation par rapport au cadre (**34**) inférieur autour d'un axe D situé entre les axes B et C, et par rapport à la demi-assise (**14B**) arrière autour d'un axe E situé au voisinage d'un bord arrière de celle-ci ;
∘ un bras (**48**) de couplage monté en rotation par rapport à l'embase (**5**) autour d'un axe F et par rapport à la demi-assise (**14A**) avant autour d'un axe G écarté de l'axe C ;
- un organe (**54**) de rappel élastique qui sollicite le mécanisme (**33**) d'articulation vers sa configuration déployée ;
les axes A, B, C, D, E, F et G étant parallèles et définissant, dans un plan qui leur est perpendiculaire :
- les axes B, C, G, F, un quadrilatère BCGF inférieur déformable ;
- les axes A, C, D, E, un quadrilatère ACDE supérieur déformable ;
les axes A, B, C, D, E, F et G étant positionnés de telle sorte que le quadrilatère BCGF inférieur soit convexe dans la configuration repliée, et concave par l'axe G en configuration déployée.

2. Fauteuil (**1**) selon la revendication 1, **caractérisé en ce que** la somme des entraxes FG et CG est inférieure ou égale à l'entraxe BC.

3. Fauteuil (**1**) selon la revendication 1 ou la revendication 2, **caractérisé en ce que** l'angle entre les plans définis respectivement par les axes A et C d'une part et C et G d'autre part est compris entre 70° et 120°.

4. Fauteuil (**1**) selon la revendication 3, **caractérisé en ce que** l'angle entre les plans définis respectivement par les axes A et C d'une part et C et G d'autre part est d'environ 90°.

5. Fauteuil (**1**) selon l'une des revendications précédentes, **caractérisé en ce que** l'entraxe DE est supérieur ou égal à l'entraxe AC.

6. Fauteuil (**1**) selon l'une des revendications précédentes, **caractérisé en ce que** l'entraxe CD est inférieur ou égal à l'entraxe BD.

7. Fauteuil (**1**) selon l'une des revendications précédentes, **caractérisé en ce que** l'entraxe AE est supérieur ou égal à l'entraxe CD.

8. Fauteuil (**1**) selon l'une des revendications précédentes, **caractérisé en ce que** l'organe (**54**) de rappel est un ressort à gaz.

9. Fauteuil (**1**) selon la revendication 8, **caractérisé en ce que** le ressort (**54**) à gaz est du type blocable.

10. Fauteuil (**1**) selon la revendication 8 ou la revendication 9, **caractérisé en ce que** le ressort (**54**) à gaz comprend un corps (**55**) fixé sur le cadre (**34**) inférieur, et une tige (**57**) fixée sur le cadre (**41**) supérieur.

## Patentansprüche

1. Medizinischer Rollstuhl (1), umfassend:
- ein Fahrwerk (2) mit einer Grundplatte (5),
- einen Sitz (14), der in Bezug auf die Grundplatte (5) beweglich ist und einen vorderen Halbsitz (14A) und einen hinteren Halbsitz (14B) aufweist, die bezüglich einander um eine Achse A herum schwenkbar sind, und
- einen Mechanismus (33) zum Schwenken des Sitzes (14), der eine geknickte Konfiguration, die den Sitz (14) in eine niedrige Position nahe der Grundplatte (5) bringt, und eine gestreckte Konfiguration, die den Sitz (14) in eine hohe Position weg von der Grundplatte (5) bringt, annehmen kann, wobei der Mechanismus (33) umfasst:
∘ einen unteren Rahmen (34), der drehbar in Bezug auf die Grundplatte (5) um eine Achse B und in Bezug auf den vorderen Halbsitz (14A) um eine Achse C angeordnet ist, die in der Nähe einer Vorderkante desselben angeordnet ist;
∘ einen oberen Rahmen (41), der drehbar in Bezug auf den unteren Rahmen (34) um eine Achse D zwischen den Achsen B und C und in Bezug auf den hinteren Halbsitz (14B) um eine E-Achse angeordnet ist, die in der Nähe einer Hinterkante desselben angeordnet ist;
∘ einen Kupplungsarm (48), der in Rotation in Bezug auf die Grundplatte (5) um eine Achse F und in Bezug auf den vorderen Halbsitz (14A) um eine von der Achse C getrennte Achse G angeordnet ist;
- ein elastisches Rückstellelement (54), das den Mechanismus (33) zum Schwenken in Richtung seiner gestreckten Konfiguration spannt;
wobei die Achsen A, B, C, D, E, F und G parallel sind und in einer Ebene senkrecht zu ihnen definieren:
- die Achsen B, C, G, F ein unteres verformbares Viereck BCGF;
- die Achsen A, C, D, E ein oberes verformbares Viereck ACDE;
wobei die Achsen A, B, C, D, E, F und G so positioniert sind, dass das untere Viereck BCGF in der geknickten Konfiguration konvex und in der gestreckten Konfiguration durch die G-Achse konkav ist.

2. Rollstuhl (1) nach Anspruch 1, **dadurch gekennzeichnet, dass** die Summe der Achsabstände FG und CG kleiner oder gleich dem Achsabstand BC ist.

3. Rollstuhl (1) nach Anspruch 1 oder Anspruch 2, **dadurch gekennzeichnet, dass** der Winkel zwischen den jeweils durch die Achsen A und C einerseits und C und G andererseits definierten Ebenen zwischen 70° und 120° liegt.

4. Rollstuhl (1) nach Anspruch 3, **dadurch gekennzeichnet, dass** der Winkel zwischen den jeweils durch die Achsen A und C einerseits und C und G andererseits definierten Ebenen etwa 90° beträgt.

5. Rollstuhl (1) nach einem der vorangehenden Ansprüche, **dadurch gekennzeichnet, dass** der Achsabstand DE größer oder gleich dem Achsabstand AC ist.

6. Rollstuhl (1) nach einem der vorangehenden Ansprüche, **dadurch gekennzeichnet, dass** der Achsabstand CD kleiner oder gleich dem Achsabstand BD ist.

7. Rollstuhl (1) nach einem der vorangehenden Ansprüche, **dadurch gekennzeichnet, dass** der Achsabstand AE größer oder gleich dem Achsabstand CD ist.

8. Rollstuhl (1) nach einem der vorangehenden Ansprüche, **dadurch gekennzeichnet, dass** das Rückstellelement (54) eine Gasfeder ist.

9. Rollstuhl (1) nach Anspruch 8, **dadurch gekennzeichnet, dass** die Gasfeder (54) blockierbar ist.

10. Rollstuhl (1) nach Anspruch 8 oder Anspruch 9, **dadurch gekennzeichnet, dass** die Gasfeder (54) einen Körper (55), der am unteren Rahmen (34) befestigt ist, und einen Schaft (57), der am oberen Rahmen (41) befestigt ist, umfasst.

## Claims

1. Invalid chair (1) comprising:
- a chassis (2) equipped with a base (5),
- a seat (14) movable with respect to the base (5) and including a front-half seat (14A) and a rear-half seat (14B) which are mutually articulated about an axis A, and
- a mechanism (33) which permits articulation of the seat (14) and is able to adopt a folded configuration, placing the seat (14) in a down position near the base (5), and a deployed configuration, placing the seat (14) in an up position at a distance from the base (5), this mechanism (33) comprising:
• a lower frame (34) mounted rotatably with respect to the base (5) about an axis B, and with respect to the front-half seat (14A) about an axis C situated near a front edge thereof;
• an upper frame (41) mounted rotatably with respect to the lower frame (34) about an axis D situated between the axes B and C, and with respect to the rear-half seat (14B) about an axis E situated near a rear edge thereof;
• a coupling arm (48) mounted rotatably with respect to the base (5) about an axis F, and with respect to the front-half seat (14A) about an axis G at a distance from the axis C;
- an elastic return member (54) which stresses the articulation mechanism (33) towards its deployed configuration;
the axes A, B, C, D, E, F and G being parallel and defining, in a plane perpendicular to them:
- the axes B, C, G, F: a deformable lower quadrilateral BCGF;
- the axes A, C, D, E: a deformable upper quadrilateral ACDE;
the axes A, B, C, D, E, F and G being positioned in such a way that the lower quadrilateral BCGF is convex in the folded configuration and concave via the axis G in the deployed configuration.

2. Chair (1) according to Claim 1, **characterized in that** the sum of the inter-axis distances FG and CG is less than or equal to the inter-axis distance BC.

3. Chair (1) according to Claim 1 or Claim 2, **characterized in that** the angle between the planes defined respectively by the axes A and C on the one hand and C and G on the other hand is between 70° and 120°.

4. Chair (1) according to Claim 3, **characterized in that** the angle between the planes defined respectively by the axes A and C on the one hand and C and G on the other hand is about 90°.

5. Chair (1) according to one of the preceding claims, **characterized in that** the inter-axis distance DE is greater than or equal to the inter-axis distance AC.

6. Chair (1) according to one of the preceding claims, **characterized in that** the inter-axis distance CD is less than or equal to the inter-axis distance BD.

7. Chair (1) according to one of the preceding claims, **characterized in that** the inter-axis distance AE is greater than or equal to the inter-axis distance CD.

8. Chair (1) according to one of the preceding claims, **characterized in that** the return member (54) is a gas spring.

9. Chair (1) according to Claim 8, **characterized in that** the gas spring (54) is of the blockable type.

10. Chair (1) according to Claim 8 or Claim 9, **characterized in that** the gas spring (54) comprises a body (55) fixed to the lower frame (34), and a rod (57) fixed to the upper frame (41) .
